# EUROPÄISCHE PATENTSCHRIFT

(11) **EP 2 084 327 B1**
(45) Veröffentlichungstag und Bekanntmachung des Hinweises auf die Patenterteilung: **14.10.2015**
(21) Anmeldenummer: 07819400.8
(22) Anmeldetag: 29.10.2007
(51) Int. Cl.: E01C 5/00

(54) **ERDREICHABDECKUNG AUS FORMSTEINEN**
GROUND COVERING MADE OF SHAPED BRICKS
REVÊTEMENT DE TERRAIN EN BRIQUES MOULÉES

(30) Priorität: 01.11.2006 DE 102006051938
(43) Veröffentlichungstag der Anmeldung: 05.08.2009
(73) Patentinhaber: SF-Kooperation GmbH Beton-Konzepte, 28717 Bremen (DE)
(72) Erfinder: STEFFEN, Stephan, 28355 Bremen (DE)
(74) Vertreter: Ellberg, Nils
(86) Internationale Anmeldenummer: PCT/EP2007/009358
(87) Internationale Veröffentlichungsnummer: WO 2008/052725

(56) Entgegenhaltungen:
- EP-A2- 1 101 870
- DE-A1- 19 937 639
- DE-U1- 9 302 191
- DE-U1- 9 311 056
- DE-U1- 29 720 206
- NL-A- 8 401 552

## Beschreibung

Die Erfindung betrifft eine Erdreichabdeckung aus Formsteinen, insbesondere aus Pflastersteinen bzw. Pflasterplatten oder dergleichen, wobei die Formsteine jeweils eine vorzugsweise ebene Ober- und Unterseite sowie wenigstens eine vorzugsweise aufrechte Seitenfläche aufweisen, und wobei die Formsteine innerhalb der Erdreichabdeckung nebeneinander verlegt sind, und wobei jeweils benachbarte Formsteine im Bereich von Fugen wenigstens teilweise voneinander beabstandet sind, und wobei die Fugen zwischen benachbarten Formsteinen mit einem Fugenfüllmaterial verfüllt sind zum Lastabtrag zwischen benachbarten Formsteinen der Erdreichabdeckung, gemäß dem Oberbegriff des Anspruchs 1.

Erdreichabdeckungen der eingangs genannten Art sind aus der Praxis in vielen Ausführungsformen bekannt.

Um derartige Erdreichabdeckungen mit möglichst regelmäßiger Fugenbreite zwischen benachbarten Formsteinen verlegen zu können, werden gerne separate Abstandhalter aus Kunststoff, Holz oder anderen Materialien benutzt, um als Verlegehilfe zu dienen. Die Abstandhalter werden beim Verlegen zwischen benachbarten Formsteinen angeordnet und nach dem Verlegen wieder entfernt. Die Fuge wird mit Fugenfüllmaterial verfüllt, sodass die Formsteine in ihrer Lage gesichert werden. Auf die Formsteine einwirkende Kräfte bzw. Lasten (insbesondere Schubkräfte) werden durch das Fugenfüllmaterial auf benachbarte Formsteine übertragen.

Um einen ordnungsgemäßen Lastabtrag zu gewährleisten ist eine sorgfältige und möglichst gleichmäßige Verfüllung der Fugen zwischen benachbarten Formsteinen mit Fugenfüllmaterial wichtig, da es sonst zu Beschädigungen der Formsteine beim Lastabtrag kommen kann.

Weiterhin sind Erdreichabdeckungen bekannt, bei denen jeder Formstein angeformte Vorsprünge aufweist, die ebenfalls Abstandhalter genannt werden, aber eigentlich einem anderen Zweck dienen. Derartige Abstandhalter sind eigentlich dazu bestimmt den Stein gegen Beschädigungen zu schützen, die eventuell beim Transport zum Verlegeort oder bei einer Nachbehandlung wie Trommeln, Rumpeln oder dergleichen auftreten können. In der Praxis werden derartige Formsteine aber gerade von Laien gerne so verlegt, dass die Abstandhalter eines Formsteins an aufrechten Seitenflächen eines oder mehrerer benachbarter Formsteine anliegen. Dies führt dazu, dass die Fuge zwischen benachbarten Formsteinen wegen der Abstandhalter nicht komplett mit Fugenfüllmaterial verfüllt werden kann. Als Ergebnis sind Beschädigungen der Formsteine beispielsweise in Form von Abplatzungen zu beobachten.

Das Dokument EP 1 101 870 A2, das eine Erdreichabdeckung mit den Merkmalen des Oberbegriffs des Anspruchs 1 offenbart, ist auf einen Betonstein zum Befestigen einer befahrbaren Fläche gerichtet, wobei Rippen als Abstandshalter im Bereich der Fuge angeordnet sind.

Hiervon ausgehend liegt der Erfindung die Aufgabe zu Grunde, bekannte Erdreichabdeckungen weiterzuentwickeln, insbesondere derart, dass eine einfache Verlegung ohne Beschädigung der Formsteine ermöglicht wird.

Zur Lösung dieser Aufgabe weist eine erfindungsgemäße Erdreichabdeckung die Merkmale des Anspruchs 1 auf. Es ist demnach vorgesehen, dass im Bereich der wenigstens einen Seitenfläche jedes Formsteins jeweils wenigstens eine Kontaktnocke ausgebildet ist zur dauerhaften Kontaktverlegung benachbarter Formsteine.

Die Kontaktnocken unterscheiden sich von herkömmlichen Abstandhaltern darin, dass eine dauerhafte zerstörungsfreie Anlage benachbarter Formsteine ermöglicht wird. Die Kontaktnocken können im Unterschied zu herkömmlichen Abstandhaltern zur Kontaktverlegung der Formsteine untereinander eingesetzt werden, sodass die Verlegung der Formsteine zur Erdreichabdeckung vereinfacht wird.

In einer bevorzugten Ausführungsform der Erfindung ist vorgesehen, dass die Kontaktnocken derart bemessen sind, dass der Lastabtrag zwischen benachbarten Formsteinen über das Fugenfüllmaterial im Wesentlichen nicht beeinträchtigt ist. Dies ermöglicht eine zerstörungsfreie Kontaktverlegung unter gleichzeitiger weitestgehender Beibehaltung des Lastabtrags zwischen benachbarten Formsteinen über das Fugenfüllmaterial.

Gemäß einer bevorzugten Weiterbildung der Erfindung kann ferner oder alternativ vorgesehen sein, dass die Kontaktnocken derart bemessen sind, dass es bei dauerhafter Kontaktverlegung der Formsteine nicht zu Beschädigungen der Formsteine bzw. deren Kontaktnocken kommt.

Es kommt insbesondere darauf an, die Kontaktnocken vorzugsweise mit derart kleinen Abmessungen bzw. geeigneter Gestalt auszubilden, dass der Lastabtrag in der Fuge nicht beeinträchtigt wird und gleichzeitig die Kontaktnocken mit derart großen Abmessungen bzw. geeigneter Gestalt auszubilden, dass einerseits die Kontaktnocken dauerhaft den Belastungen gewachsen sind und nicht zerstört werden und andererseits die Formsteine nicht beschädigt werden.

In einer nicht beanspruchten Ausführungsform der Erfindung ist vorgesehen, dass die Formsteine wenigstens teilweise derart innerhalb der Erdreichabdeckung verlegt sind, dass eine Kontaktnocke eines ersten Formsteins dauerhaften Kontakt mit einer Seitenfläche eines benachbarten zweiten Formsteins aufweist.

In der Erdreichabdeckung der Erfindung ist vorgesehen, dass die Formsteine wenigstens teilweise derart innerhalb der Erdreichabdeckung verlegt sind, dass eine Kontaktnocke eines ersten Formsteins dauerhaften Kontakt mit einer Kontaktnocke eines benachbarten zweiten Formsteins aufweist.

Vorzugsweise ist vorgesehen, dass eine Tiefe der Kontaktnocke einer halben oder ganzen Soll-Fugenbreite zwischen benachbarten Formsteinen entspricht. In einer bevorzugten Ausführungsform der Erfindung ist vorgesehen, dass die Kontaktnocken der Formsteine identisch ausgebildet sind.

Erfindungsgemäß ist vorgesehen, dass die Lage der Kontaktnocken benachbarter Formsteine miteinander korrespondiert, derart, dass Kontaktnocken benachbarter Formsteine gegeneinander stoßen. Auf diese Weise wird die Kontaktverlegung der Kontaktnocken benachbarter Formsteine erleichtert.

Von besonderer Bedeutung in einer bevorzugten Ausführungsform der Erfindung ist, dass die Kontaktnocken, insbesondere eine Kontaktfläche derselben, beim Abrütteln der Erdreichabdeckung nicht zerstört werden.

Erfindungsgemäß ist vorgesehen, dass die Kontaktnocken eine Kontaktfläche zur dauerhaften Kontaktverlegung mit benachbarten Formsteinen aufweisen. Es ist demnach ein bestimmter Abschnitt bzw. Bereich der Kontaktnocken zur Anlage an Kontaktnocken benachbarter Formsteine vorgesehen. Erfindungsgemäß bildet dieser Bereich eine annähernd linienförmige Kontaktfläche, die schräg gerichtet verläuft.

In einer bevorzugten Ausführungsform der Erfindung ist vorgesehen, dass sich der Querschnitt der Kontaktnocken zur Kontaktfläche hin verjüngt. Auf diese Weise können die Kontaktnocken eine konisch verlaufende Gestalt aufweisen, die sich als vorteilhaft erwiesen hat.

Weitere bevorzugte Ausgestaltungen der Erfindung ergeben sich aus den Unteransprüchen, der Beschreibung im Übrigen sowie den Zeichnungen.

Die folgenden Beispiele zeigen alternative, nicht beanspruchte Ausführungsformen der erfindungsgemäßen Erdreichabdeckung. Sie illustrieren den Kontext der Erfindung und zeigen wie die Erdreichabdeckung der Erfindung ausgeführt werden kann.

Diese nicht beanspruchten Ausführungsbeispiele werden nachfolgend anhand einer Zeichnung erläutert. In dieser zeigen:
- Fig. 1: einen Formstein in räumlicher Darstellung,
- Fig. 2: zwei benachbarte Formsteine gemäß Fig. 1 innerhalb einer Erdreichabdeckung in einer Seitenansicht,
- Fig. 3: die Darstellung gemäß Fig. 2 in vergrößertem Maßstab,
- Fig. 4: eine Draufsicht auf die beiden Formsteine gemäß Fig. 2,
- Fig. 5: ein weiterer Formstein in räumlicher Darstellung, und
- Fig. 6: eine vergrößerte Draufsicht auf zwei Abstandhalter benachbarter Formsteine gemäß Fig. 5.

Die in Fig. 1 bis 4 einerseits gezeigten Formsteine 10 und in Fig. 5 und 6 andererseits gezeigten Formsteine 11 dienen zur Erstellung von nicht weiter in der Zeichnung dargestellten Erdreichabdeckungen. Die vorzugsweise aus Beton hergestellten Formsteine 10, 11 verfügen über eine Oberseite 12, eine Unterseite 13 sowie vier aufrechte Seitenflächen 14. In den vorliegenden Ausführungsbeispielen sind die Formsteine 10, 11 somit quaderförmig ausgebildet, beispielsweise als Pflastersteine oder Pflasterplatten aus Beton.

Selbstverständlich können die Formsteine 10, 11 aber auch eine andere Gestalt aufweisen, wie z.B. quadratisch, dreieckig, trapezförmig, n-eckig oder mit gekrümmten bzw. gebogenen Seitenflächen 14. Auf die konkrete Gestalt der Formsteine 10, 11 kommt es im vorliegenden Fall nicht zwingend an.

Von besonderer Bedeutung ist die Gestalt von Kontaktnocken 15, 16, die jeweils an Seitenflächen 14 der Formsteine 10, 11' ausgebildet sind. Die Kontaktnocken 15, 16 dienen als Verlegehilfe für die Formsteine 10, 11. Es ist vorgesehen, dass die Kontaktnocken 15, 16 derart ausgebildet sind, dass diese innerhalb der verlegten Erdreichabdeckung dauerhaft an benachbarten Formsteinen 10, 11 anliegen, ohne dass es zu Beschädigungen an den Kontaktnocken 15, 16 oder den Formsteinen 10, 11 durch die üblichen Belastungen während des Einbaus oder der Benutzung der Erdreichabdeckung kommt.

Als Anlage an benachbarten Formsteinen 10, 11 zählt dabei sowohl eine Anlage an Seitenfläche 14 derselben oder an Kontaktnocken 15, 16 der benachbarten Formsteine 10,11.

Denkbar ist auch, dass einige Kontaktnocken 15, 16 an Seitenflächen 14 benachbarter Formsteine 10, 11 anliegen, wohingegen andere Kontaktnocken 15, 16 desselben Formstein 10, 11 an Kontaktnocken 15, 16 eines benachbarten Formsteins 10, 11 anliegen.

Die Formsteine 10, 11 können zudem auch herkömmliche Abstandhalter aufweisen.

Die Kontaktnocken 15, 16 sind derart gestaltet, dass der Lastabtrag innerhalb der Fuge 17 zwischen benachbarten Formsteinen 10, 11 nicht beeinträchtigt wird. Die Fuge 17 wird in üblicher Weise mit bekanntem Fugenfüllmaterial 18 befüllt zum Lastabtrag zwischen benachbarten Formsteinen 10, 11.

Eine Besonderheit besteht darin, dass die Kontaktnocken 15, 16 derart ausgebildet sind, dass dieser Lastabtrag zwischen benachbarten Formsteinen 10, 11 über das Fugenfüllmaterial 18 im Wesentlichen nicht beeinträchtigt wird. Eine weitere Besonderheit besteht darin, dass die Kontaktnocken 15, 16 derart bemessen sind, dass es bei dauerhafter Kontaktverlegung der Formsteine 10, 11 nicht zu Beschädigungen der Formsteine 10, 11 bzw. der Kontaktnocken 15, 16 kommt.

Im Ergebnis müssen die Kontaktnocken 15, 16 damit einen möglichst kleinen Querschnitt bzw. entsprechende Abmessungen aufweisen, um den Lastabtrag in der Fuge 17 nicht zu beeinträchtigen und andererseits groß bzw. stabil genug sein, um nicht bei der Verlegung, dem Abrütteln oder in Benutzung beschädigt zu werden.

In den Fig. 1 bis 4 einerseits sowie in den Fig. 5 und 6 andererseits sind zwei mögliche Ausgestaltungen der Erfindung gezeigt. Die Erfindung ist dabei weder auf die spezielle Anordnung der Kontaktnocken 15, 16 beschränkt, noch auf die dort gezeigte Gestalt des Formsteins 10, 11.

In Fig. 1 sind die Kontaktnocken 15 jeweils an gegenüberliegenden langgestreckten Seitenflächen 14 angeordnet. Die Kontaktnocken 15 sind derart positioniert, dass diese an Kontaktnocken 15 benachbarter Formsteine 10 zur Anlage kommen (Fig. 3 und 4). Selbsverständlich können die Kontaktnocken 15 auch anders angeordnet sein, so dass ein oder mehrere Kontaktnocken 15 an der Seitenfläche 14 eines benachbarten Formsteins 10 in dauerhaftem Kontakt anliegen. Ebenso können die kurzen Seitenflächen 14 weitere Kontaktnocken 15 aufweisen.

Vorzugsweise werden die Formsteine 10, 11 in der Praxis an allen aufrechten Seitenflächen 14 Kontaktnocken 15, 16 aufweisen.

Wie sich aus Fig. 3 ergibt, sind die Kontaktnocken 15 im unteren Bereich der Seitenflächen 14 ausgebildet. Die Kontaktnocken 15 sind im Querschnitt etwa dreieckig ausgebildet, wobei etwa die obere Steinhälfte im Bereich der Seitenflächen 14 frei von Kontaktnocken 15 ist.

Die Tiefe der Kontaktnocken 15 nimmt dabei etwa ab halber Höhe der Seitenflächen 14 kontinuierlich bis zur Ebene der Unterseite 13 der Formsteine 10 zu. Auf diese Weise wird der Lastabtrag im oberen Bereich der Fuge 17 nicht durch die Kontaktnocken 15 gestört. Da die Kontaktnocken 15 zudem insgesamt nur einen sehr kleinen Bereich der Seitenfläche 14 bedecken, wird der Lastabtrag über das Fugenfüllmaterial 18 im unteren Bereich der Fuge 17 auch nur unwesentlich beeinträchtigt.

Es versteht sich, dass die Kontaktnocken 15 entsprechend dem gewünschten Verlegemuster der Formsteine 10, 11 innerhalb der Erdreichabdeckung auch in anderer Relativstellung angeordnet sein können.

Von weiterer Bedeutung ist, dass die Kontaktnocken 15 eine Kontaktfläche 19 aufweisen, zur Anlage an benachbarten Formsteinen 10 oder deren Kontaktnocken 15. Die Kontaktfläche 19 befindet sich im Ausführungsbeispiel gemäß Fig. 1 bis 4 im unteren Bereich der Kontaktnocken 15, nämlich im Bereich der größten Querschnittsabmessung bzw. Tiefe quer zur Fugenrichtung. Lediglich in Bereich Kontaktfläche 19 liegen die Kontaktnocken 15 aneinander an. Im Ausführungsbeispiel gemäß Fig. 1 bis 4 ist eine linienförmige Kontaktfläche 19 gegeben. Die Kontaktfläche 19 verläuft dabei einerseits horizontalgerichtet und in der Ebene der Unterseite 13 der Formsteine 10.

Die vorstehend beschriebene Anordnung der Kontaktnocken 15 führt zu einem harmonischen Fugenbild, da die Kontaktnocken 15 aufgrund ihrer Größe und Lage nach dem Verfüllen der Fuge 17 zwischen den Formsteinen 10, 11 nicht mehr für den Betrachter ersichtlich sind.

Die Tiefe der Kontaktnocken 15 entspricht im vorliegenden Ausführungsbeispiel etwa der Hälfte der Sollfugenbreite zwischen benachbarten Formsteinen 10. Für den Fall, dass die Kontaktnocken 15 zur Anlage an gegenüberliegenden Seitenflächen 14 benachbarter Formsteine 10 bestimmt sind, können die Kontaktnocken 15 auch hinsichtlich der Tiefe der Sollfugenbreite entsprechen.

Das in Fig. 5 und 6 gezeigte alternative Ausführungsbeispiel unterscheidet sich vom ersten Ausführungsbeispiel gemäß Fig. 1 bis 4 lediglich durch die Gestalt der Kontaktnocken 16.

Im dort gezeigten Fall verfügen die Kontaktnocken 16 über eine vertikal gerichtete Kontaktfläche 19. Die Kontaktnocken 16 sind in Draufsicht konvergierend zur Mitte der Fuge 17 ausgebildet. Im vorliegenden Fall bestehen die Kontaktnocken 16 aus zwei Abschnitten, nämlich einem ersten plattenartigen Abschnitt der unmittelbar an der Seitenfläche 14 stegartig ausgebildet ist und einem daran angeformten Stützabschnitt, der in die eigentliche Kontaktfläche 19 zuläuft.

Im Übrigen entsprechen die Kontaktnocken 16 dem vorstehend beschriebenen Ausführungsbeispiel.

### Bezugszeichenliste

- 10: Formstein
- 11: Formstein
- 12: Oberseite
- 13: Unterseite
- 14: Seitenfläche
- 15: Kontaktnocke
- 16: Kontaktnocke
- 17: Fuge
- 18: Fugenfüllmaterial
- 19: Kontaktfläche

## Patentansprüche

1. Erdreichabdeckung aus Förmsteinen (10, 11), insbesondere aus Pflastersteinen bzw. Pflasterplatten oder dergleichen, wobei die Formsteine (10, 11) jeweils eine vorzugsweise ebene Oberseite (12) und Unterseite (13) sowie wenigstens eine vorzugsweise aufrechte Seitenfläche (14) aufweisen, und wobei die Formsteine (10, 11) innerhalb der Erdreichabdeckung nebeneinander verlegt sind, wobei jeweils benachbarte Formsteine (10, 11) im Bereich von Fugen (17) wenigstens teilweise voneinander beabstandet sind, und wobei die Fugen (17) zwischen benachbarten Formsteinen (10, 11) mit einem Fugenfüllmaterial (18) verfüllt sind zum Lastabtrag zwischen benachbarten Formsteinen (10, 11) der Erdreichabdeckung, wobei im Bereich der wenigstens einen Seitenfläche (14) jedes Formsteins (10, 11) jeweils wenigstens eine Kontaktnocke (15, 16) ausgebildet ist zur dauerhaften Kontaktverlegung benachbarter Formsteine (10, 11), wobei die, Kontaktnocken (15, 16) eine annähernd linienförmige Kontaktfläche (19) aufweisen, und wobei die Kontaktnocken (15, 16) benachbarter Formsteine (10, 11) jeweils mit ihren jeweiligen Kontaktflächen (19) im verlegten Zustand aneinander anliegen, **dadurch gekennzeichnet, dass** die Kontaktfläche (19) schräg gerichtet verläuft.

2. Erdreichabdeckung nach Anspruch 1, **dadurch gekennzeichnet, dass** die Kontaktnocken (15, 16) derart bemessen sind, dass der Lastabtrag zwischen benachbarten Formsteinen (10, 11) über das Fugenfüllmaterial (18) im Wesentlichen nicht beeinträchtigt ist.

3. Erdreichabdeckung nach Anspruch 1 oder 2, **dadurch gekennzeichnet, dass** die Kontaktnocken (15, 16) derart bemessen sind, dass es bei dauerhafter Kontaktverlegung der Formsteine (10, 11) nicht zu Beschädigungen der Formsteine (10, 11) bzw. deren Kontaktnocken (15, 16) kommt.

4. Erdreichabdeckung nach einem der vorhergehenden Ansprüche, **dadurch gekennzeichnet, dass** eine Tiefe der Kontaktnocke (15, 16) einer halben oder ganzen Soll-Fugenbreite zwischen benachbarten Formsteinen (10, 11) entspricht.

5. Erdreichabdeckung nach einem der vorhergehenden Ansprüche, **dadurch gekennzeichnet, dass** die Kontaktnocken (15, 16) der Formsteine (10, 11) identisch ausgebildet sind.

6. Erdreichabdeckung nach einem der vorhergehenden Ansprüche, **dadurch gekennzeichnet, dass** die Lage der Kontaktnocken (15, 16) benachbarter Formsteine (10, 11) miteinander korrespondiert, derart, dass Kontaktnocken (15, 16) benachbarter Formsteine (10, 11) gegeneinander stoßen.

7. Erdreichabdeckung nach einem der vorhergehenden Ansprüche, **dadurch gekennzeichnet, dass** die Kontaktnocken (15, 16), insbesondere eine Kontaktfläche (19) derselben, beim Abrütteln der Erdreichabdeckung nicht zerstört wird.

8. Erdreichabdeckung nach einem der vorhergehenden Ansprüche, **dadurch gekennzeichnet, dass** sich der Querschnitt der Koritaktnocken (15, 16) zur Kontaktfläche (19) hin verjüngt.

9. Erdreichabdeckung nach einem der vorhergehenden Ansprüche, **dadurch gekennzeichnet, dass** die Kontaktfläche (19) der Kontaktnocken (15) in einer Ebene mit der Unterseite (13) der Formsteine (10) angeordnet ist.

## Claims

1. Ground covering composed of shaped blocks (10, 11), in particular of paving blocks or paving slabs or the like, wherein the shaped blocks (10, 11) in each case have a preferably planar upper side (12) and underside (13) and at least one preferably vertical lateral surface (14), and wherein the shaped blocks (10, 11) are laid next to one another within the ground covering, wherein respectively adjacent shaped blocks (10, 11) are at least partially spaced apart from one another in the region of gaps (17), and wherein the gaps (17) between adjacent shaped blocks (10, 11) are filled with a gap-filling material (18) for load transfer between adjacent shaped blocks (10, 11) of the ground covering, wherein in each case at least one contact protuberance (15, 16) is formed in the region of the at least one lateral surface (14) of each shaped block (10, 11) for permanently laying adjacent shaped blocks (10, 11) in contact with one another, wherein the contact protuberances (15, 16) have an approximately linear contact surface (19), and wherein, in the laid state, the contact protuberances (15, 16) of adjacent shaped blocks (10, 11) bear against one another in each case by way of their respective contact surfaces (19), **characterized in that** the contact surface (19) extends in an obliquely directed manner.

2. Ground covering according to Claim 1, **characterized in that** the contact protuberances (15, 16) are dimensioned in such a way that the load transfer between adjacent shaped blocks (10, 11) via the gap-filling material (18) is essentially not adversely affected.

3. Ground covering according to Claim 1 or 2, **characterized in that** the contact protuberances (15, 16) are dimensioned in such a way that damage does not occur to the shaped blocks (10, 11) or their contact protuberances (15, 16) when the shaped blocks (10, 11) are laid permanently in contact with one another.

4. Ground covering according to one of the preceding claims, **characterized in that** a depth of the contact protuberances (15, 16) corresponds to a half of or a whole desired gap width between adjacent shaped blocks (10, 11).

5. Ground covering according to one of the preceding claims, **characterized in that** the contact protuberances (15, 16) of the shaped blocks (10, 11) are designed to be identical.

6. Ground covering according to one of the preceding claims, **characterized in that** the position of the contact protuberances (15, 16) of adjacent shaped blocks (10, 11) corresponds to one another in such a way that contact protuberances (15, 16) of adjacent shaped blocks (10, 11) butt against one another.

7. Ground covering according to one of the preceding claims, **characterized in that** the contact protuberances (15, 16), in particular a contact surface (19) thereof, are/is not destroyed during the vibration-compacting of the ground covering.

8. Ground covering according to one of the preceding claims, **characterized in that** the cross section of the contact protuberances (15, 16) tapers towards the contact surface (19).

9. Ground covering according to one of the preceding claims, **characterized in that** the contact surface (19) of the contact protuberances (15) is arranged in one plane with the underside (13) of the shaped blocks (10).

## Revendications

1. Revêtement de terrain en briques moulées (10, 11), en particulier en blocs de pavage ou en dalles de pavage ou similaires, les briques moulées (10, 11) présentant chacune un côté supérieur (12) et un côté inférieur (13) de préférence plans ainsi qu'au moins une face latérale de préférence verticale (14), et les briques moulées (10, 11) étant posées les unes à côté des autres à l'intérieur du revêtement de terrain, des briques moulées respectivement adjacentes (10, 11) étant espacées les unes des autres au moins en partie dans la région de joints (17) et les joints (17) entre des briques moulées adjacentes (10, 11) étant remplis d'un matériau de remplissage de joint (18) en vue du transfert de charge entre des briques moulées adjacentes (10, 11) du revêtement de terrain, au moins une came de contact (15, 16) étant à chaque fois réalisée dans la région de l'au moins une face latérale (14) de chaque brique moulée (10, 11) en vue d'une pose par contact durable de briques moulées adjacentes (10, 11), les cames de contact (15, 16) présentant une surface de contact (19) approximativement linéaire, et les cames de contact (15, 16) de briques moulées adjacentes (10, 11) s'appliquant à chaque fois les unes contre les autres dans l'état posé par leurs surfaces de contact respectives (19), **caractérisé en ce que** la surface de contact (19) s'étend de manière orientée obliquement.

2. Revêtement de terrain selon la revendication 1, **caractérisé en ce que** les cames de contact (15, 16) sont dimensionnées de telle sorte que le transfert de charge entre des briques moulées adjacentes (10, 11) par le biais du matériau de remplissage de joint (18) ne soit sensiblement pas affecté.

3. Revêtement de terrain selon la revendication 1 ou 2, **caractérisé en ce que** les cames de contact (15, 16) sont dimensionnées de telle sorte que lors d'une pose par contact durable des briques moulées (10, 11), il ne se produise aucun endommagement des briques moulées (10, 11) ou de leurs cames de contact (15, 16).

4. Revêtement de terrain selon l'une quelconque des revendications précédentes, **caractérisé en ce qu'**une profondeur de la came de contact (15, 16) correspond à une largeur ou une demi-largeur de joint de consigne entre des briques moulées adjacentes (10, 11).

5. Revêtement de terrain selon l'une quelconque des revendications précédentes, **caractérisé en ce que** les cames de contact (15, 16) des briques moulées (10, 11) sont réalisées de manière identique.

6. Revêtement de terrain selon l'une quelconque des revendications précédentes, **caractérisé en ce que** les positions des cames de contact (15, 16) de briques moulées adjacentes (10, 11) se correspondent mutuellement de telle sorte que des cames de contact (15, 16) de briques moulées adjacentes (10, 11) soient en butée les unes contre les autres.

7. Revêtement de terrain selon l'une quelconque des revendications précédentes, **caractérisé en ce que** les cames de contact (15, 16), en particulier une surface de contact (19) de celles-ci, ne sont pas détruites lors du compactage du revêtement de terrain.

8. Revêtement de terrain selon l'une quelconque des revendications précédentes, **caractérisé en ce que** la section transversale des cames de contact (15, 16) se rétrécit vers la surface de contact (19).

9. Revêtement de terrain selon l'une quelconque des revendications précédentes, **caractérisé en ce que** la surface de contact (19) des cames de contact (15) est disposée dans un plan avec le côté inférieur (13) des briques moulées (10).
